# EUROPÄISCHE PATENTSCHRIFT

(11) **EP 0 179 259 B1**
(45) Veröffentlichungstag und Bekanntmachung des Hinweises auf die Patenterteilung: **09.03.1988**
(21) Anmeldenummer: 85111623.6
(22) Anmeldetag: 13.09.1985
(51) Int. Cl.: H01F 5/04, H01F 15/10

(54) **Spulenkörper**
Bobbin
Corps de bobine

(30) Priorität: 29.09.1984 DE 3435888
(43) Veröffentlichungstag der Anmeldung: 30.04.1986
(73) Patentinhaber: SIEMENS AKTIENGESELLSCHAFT, 80333 München (DE)
(72) Erfinder: Horn, Günther, D-8700 Würzburg (DE); Röser, Heribert, Dipl.-Ing. (FH), D-8717 Mainbernheim (DE); Pieper, Wolfgang, D-8700 Würzburg (DE)

(56) Entgegenhaltungen:
- DE-B- 2 758 700
- US-A- 2 316 555
- US-A- 3 932 828
- US-A- 4 044 458
- US-A- 4 122 424

## Beschreibung

Die Erfindung bezieht sich auf einen Spulenkörper gemäss Oberbegriff des Anspruchs 1, ein derartiger Spulenkörper ist aus der US-A-3 932 828 bekannt.

Bei dem durch die US-A-3 932 828 bekannten Spulenkörper ist der Kunststoffbügel derart an dem einen Stirnflansch fest angeformt, dass die über die betriebsmässige Innenseite des Kunststoffbügels herausragenden einen Hülsenenden der Anschlusshülsen radial oberhalb des Wickelraums liegen und die Einbringung der Wicklung in den Wickelraum, insbesondere bei Einsatz von Wickelautomaten, behindern. Die Anschlusshülsen selbst sind von der betriebsmässigen Aussenseite des Kunststoffbügels in die an dieser Seite mit einem grösseren Öffnungsdurchmesser versehenen Passöffnungen eingesteckt; eine Sicherung gegen Zug durch die äusseren Anschlussleitungen erfolgt höchstens durch eine nach dem Einstecken der Anschlusshülsen vorzunehmende Laschenumbiegung an dem über die betriebsmässige Innenseite des Kunststoffbügels hinausragenden Ende der Anschlusshülsen. Der Sicherung der Anschlusshülsen gegen ein Durchrutschen beim Einstecken von der betriebsmässigen Aussenseite des Kunststoffbügels her dient ein gesondert an die Anschlusshülsen anzubringender Wulstrand, der am inneren Ende des Passöffnungsteils mit dem grösseren Öffnungsdurchmesser auf einem stufenförmigen Absatz zur Auflage kommt. Zur isolierenden Abdeckung der über den Wickelraum ragenden freien Enden der Anschlusshülsen wird eine Isolierkapsel axial aufgesteckt.

Bei einem weiteren, durch die DE-A-2 758 700 bekannten Spulenkörper sind beim Spritzgiessen des scharnierartig angeformten Kunststoffbügels gleichzeitig zungenförmige Stecker miteingegossen; in der Betriebsstellung des über den Wickelraum um seine Scharnierachse an dem einen Stirnflansch umgeklappten und an dem anderen Stirnflansch verrasteten Kunststoffbügel sind an den nach radial innen herausragenden inneren Anschlussenden die Wicklungsenden der in den Spulenkörper eingewickelten Erregerspule angeschlossen; auf die nach radial aussen herausragenden äusseren Anschlussenden der eingespritzten Anschlussstifte kann ein mit einer äusseren Anschlussleitung verbundener Stecker aufgesteckt werden.

Gemäss Aufgabe der vorliegenden Erfindung soll die Herstellung des Spulenkörpers und die sichere zugentlastete Kontaktierung zwischen den Wicklungsenden der auf den Spulenkörper aufgewickelten Spule einerseits und den Leitungsenden der äusseren Anschlussleitung andererseits, insbesondere im Hinblick auf eine automatengerechte Fertigungsherstellung und Montage, vereinfacht werden.

Die Lösung dieser Aufgabe gelingt bei einem Spulenkörper der eingangs genannten Art durch die Lehre des ersten Teiles des Anspruchs 1.

Vorteilhafte Ausgestaltungen der Erfindung sind jeweils Gegenstand der Unteransprüche.

Erfindungsgemäss kann in herstellungstechnisch einfacher Weise zunächst der Spulenkörper mit dem scharnierartig angeformten Kunststoffbügel als einfaches Spritzguss-Universalteil ohne justiert in der Gussform zu haltende und miteinzuspritzende Anschlusshülsen hergestellt werden; in automatengerecht einfacher Fertigungs- und Montageweise können anschliessend die Anschlusshülsen in die z.B. miteingespritzten Passöffnungen des Kunststoffbügels von dessen betriebsmässiger Innenseite her eingedrückt und die aus der betriebsmässigen Innenseite des Kunststoffbügels herausragenden einen Hülsenenden maschinell mit den Wicklungsenden der auf den Spulenkörper aufgebrachten Wicklung umschlungen werden.

Die ohne Beanspruchung eines grossen Montageraums parallel zur Stirnseite des Spulenkörpers in die Anschlusshülsen von der Oberseite des seitlich weggeklappten Kunststoffbügels einführbaren abisolierten Enden der äusseren Anschlussleitungen können in besonders einfacher Weise dadurch mit den Anschlusshülsen kontaktiert werden, dass die mit den Wicklungsenden umschlungenen, herausragenden einen Hülsenenden nach unten gerichtet in ein Lötbad eingetaucht werden, wobei durch die Kapillarwirkung das flüssige Lötmaterial bis zu den in die Anschlusshülsen eingesteckten abisolierten Enden der äusseren Anschlussleitungen hochsteigt und somit im gleichen Arbeitsgang auch diese mit den Anschlusshülsen sicher kontaktiert werden. Eine fertigungs- und montagetechnisch besonders einfache und trotzdem voll wirksame Zugentlastung wird dabei dadurch erreicht, dass bei entsprechendem auf die äusseren Anschlussleitungen wirkenden Zug die Anschlusshülsen formschlüssig gegen den durch den Passöffnungsteil mit der geringeren lichten Weite gebildeten Anschlag anliegen. Dabei erübrigt sich ein zusätzlicher Auflage-Wulstrand an den Anschlusshülsen und gleichzeitig ist trotzdem eine besonders gute Zugentlastung gewährleistet, da die einfache zylindrische Anschlusshülse entgegen der Zugrichtung der äusseren Anschlussleitungen auf dem stufenförmigen Absatz des Passöffnungsteils mit dem geringeren Passöffnungsteil aufliegt. Gleichzeitig ist eine isolierte Herausführung der äusseren Anschlussleitungen aus dem Kunststoffbügel gewährleistet, wenn sichergestellt ist, dass das abisolierte Ende dieser Anschlussleitungen kürzer ist als die Bohrungstiefe des Passöffnungsteils mit der geringeren lichten Weite.

Zur Gewährleistung einer besonders guten Zugentlastung und dementsprechend zur Sicherstellung einer besonders guten mechanischen Fixierung der Anschlusshülsen in dem nach der Anschlusskontaktierung über die Wicklung zurückgeklappten und am anderen Stirnflansch verrasteten Kunststoffbügel ist vorgesehen, dass die Anschlusshülsen in Längsrichtung geschlitzt sind, so dass sie um ein geringes Mass in Umfangsrichtung auffedern und somit unter Spannung in die Passöffnungen einsteckbar sind. Zusätzlich ist nach einer weiteren Ausgestaltung der Erfindung vorgesehen, dass zur noch weitergehenden mechanischen Fixierung die Aussenflächen der Anschlusshülsen in ihrem in den Kunststoffbügel eingesteckten Bereich mit einer Rasterprägung versehen sind, die sich in den umgebenden weicheren Kunststoff des Kunststoffbügels beim Einstecken der Anschlusshülsen einfrisst.

Um einen möglichst grossen Abstand und damit eine gute freie Zugänglichkeit des Fadenhalterführers zu den aus dem Kunststoffbügel herausragenden einen Hülsenenden zu gewährleisten, ist vorgesehen, die Anschlusshülsen im Bereich ihrer herausragenden einen Hülsenenden auf kreissegmentförmige Resthülsenteile zu reduzieren und eine derartige gegenseitige Anordnung von mehreren Resthülsenteilen innerhalb eines Kunststoffbügels zu treffen, dass die kreissegmentförmigen Resthülsenwandteile mit grösstmöglichem gegenseitigen Abstand zueinander in den Kunststoffbügel angeordnet sind; gleichzeitig ergibt sich an den scharfen Umfangskanten der kreissegmentförmigen Resthülsenwandteile eine einfache Abtrennmöglichkeit zwischen den Wicklungsenden der fertig gewickelten Spule und dem restlichen, vom Fadenführer gehaltenen Wicklungsdraht.

Die Erfindung sowie weitere vorteilhafte Ausgestaltungen der Erfindung werden im folgenden anhand eines schematisch dargestellten Ausführungsbeispiels in der Zeichnung näher erläutert. Darin zeigen:
Fig. 1 im Teil-Schnittbild gemäss Schnittverlauf I-I in Fig. 2 einen Spulenkörper mit seitlich weggeklapptem Kunststoffbügel, darin eingedrückten Anschlusshülsen und daran angeschlossenen Wicklungsenden;
Fig. 2 die Oberansicht des weggeklappten Kunststoffbügels in Fig. 1;
Fig. 3 im Längsschnitt gemäss Schnittverlauf 111-111 in Fig. 4 eine einzelne Anschlusshülse;
Fig. 4 eine Hauptansicht einer einzelnen Einsteckhülse;
Fig. 5 eine stirnseitige Draufsicht auf eine einzelne Einsteckhülse gemäss Fig. 4;
Fig. 6 den gegenüber Fig. 1 um 180° gedrehten Spulenkörper mit in ein Lötbad eingetauchten, aus dem Kunststoffbügel herausragenden einen Hülsenenden;
Fig. 7 in Seitenansicht den komplettierten Spulenkörper mit in Verraststellung umgeklapptem Kunststoffbügel;
Fig. 8 eine stirnseitige Draufsicht auf den komplettierten Spulenkörper gemäss Fig. 7.

Fig. 1 zeigt in einem Teil-Schnittbild einen ringförmigen Kunststoff-Spulenkörper 1, dessen Wickelraum axial durch je einen umlaufenden Stirnflansch 11 bzw. 12 und einen Spulengrund 13 begrenzt ist. In den Wickelraum ist eine Erregerwicklung 6, z.B. eines Schrittmotors, eingewickelt. An den radial äusseren Rand des rechten Stirnflansches 11 des Spulenkörper 1 ist über ein scharnierartiges Gelenk ein Kunststoffbügel 2 einstückig mitangespritzt. Der Kunststoffbügel wird nach dem Wicklungsanschluss nach links um sein Scharniergelenk über die Wicklung 6 geklappt und mittels angeformter Rastnocken 27 mit an dem linken Stirnflansch 12 einstückig angeformten Raststegen 14 verrastet und derart in seiner in Fig. 7 bzw. Fig. 8 dargestellten betriebsmässigen Lage festgelegt.

Zur Kontaktierung zwischen den Wicklungsenden 61, 62, 63 der Erregerspule 6 und den äusseren Anschlussleitungen 7, 8, 9 sind in den Kunststoffbügel 2 in entsprechend miteingegossenen Passöffnungen drei Anschlusshülsen 3, 4, 5 von der betriebsmässigen Innenseite 28 des Kunststoffbügels 2 eingeschoben. Die Passöffnungen bestehen jeweils aus einem ersten, zur betriebsmässigen Innenseite 28 des Kunststoffbügels 2 geöffneten Passöffnungsteil 21 bzw. 23 bzw. 25 mit grösserer lichter Weite und relativ grosser Bohrungstiefe und einem zweiten Passöffnungsteil 22 bzw. 24 bzw. 26 mit einer geringeren lichten Weite in der Nähe der betriebsmässigen Aussenseite 29 des Kunststoffbügels 2. Durch die derart gestalteten Passöffnungen wird einerseits erreicht, dass die Anschlusshülsen 3 bzw. 4 bzw. 5 beim Einschieben gegen den durch den zweiten Passöffnungsteil 22 bzw. 24 bzw. 26 mit seiner geringeren lichten Weite gebildeten Absatz zur Anlage kommen und damit gegen eine Zugbelastung durch die von der Aussenseite 29 des Kunststoffbügels 2 einzuführenden und kontaktierenden äusseren Anschlussleitungen 7, 8, 9 formschlüssig gesichert sind und andererseits die äusseren Anschlussleitungen 7, 8, 9 isoliert in die Anschlusshülsen 3, 4, 5 eingesteckt werden können, falls deren abisolierte Enden 71, 81, 91 nicht länger sind als die Bohrungstiefe der zweiten Passöffnungsteile 22 bzw. 24 bzw. 26.

Fig. 2 zeigt die drei aus der Innenseite 28 des Kunststoffbügels 2 herausragenden einen Hülsenenden der Anschlusshülsen 3, 4, 5, wobei die herausragenden einen Hülsenenden auf kreissegmentförmige Resthülsenwandteile 31 bzw. 41 bzw. 51 reduziert sind. Die Resthülsenwandteile 31 bzw. 41 bzw. 51 sind gegenseitig derartig angeordnet, dass sich ein maximaler Abstand zwischen ihnen und somit ein grösstmöglicher Freiraum für den Wicklungsfadenhalter bei der Umwicklung der Resthülsenwandteile 31 bzw. 41 bzw. 51 mit den Wicklungsenden 61 bzw. 62 bzw. 63 der Erregerspule 6 ergibt. Gleichzeitig dürfte ersichtlich sein, dass durch die scharfen Umfangskanten der kreissegmentförmigen Resthülsenwandteile 31 bzw.41 bzw. 51 auf einfache Weise durch geringen zusätzlichen Zug eine Trennung zwischen den Wicklungsenden und dem restlichen Wicklungsfadenhalter gehaltenen Wicklungsdraht nicht möglich ist.

Fig. 3 bis 5 zeigen eine einzige Anschlusshülse 3 mit ihrem aus der Innenseite 28 des Kunststoffbügels 2 herausragenden einen kreissegmentförmigen Resthülsenwandteil 31, mit dem axialen Längsschlitz 32, durch den ein Auffedern der Hülsenwand und damit deren kraftschlüssiges Eindrücken in die entsprechende Passöffnung 21 des Kunststoffbügels 2 gewährleistet ist und mit der zusätzlichen an der Aussenfläche des einzupressenden Hülsenwandteils vorgesehenen Rasterprägung 33.

Nachdem gemäss Fig. 1 in den seitlich weggeklappten Kunststoffbügel 2 in vorteilhafter Weise die Wicklungsenden 61 bzw. 62 bzw. 63 um die kreissegmentförmigen Resthülsenwandteile 31 bzw. 41 bzw. 51 umschlungen und derartig mit den Anschlusshülsen 3, 4, 5 vorkontaktiert sind wird - falls diese Kontaktierung in der Spulenkörperstellung gemäss Fig. 1 stattgefunden hat - der Spulenkörper zweckmässigerweise um 180° gedreht, so dass die mit den Wicklungsenden umschlungenen Resthülsenwandteile auf einfache Weise - wie aus Fig. 6 ersichtlich - in ein Tauchlötbad 10 eintauchbar sind. Die zuvor mit ihren abisolierten Enden 71 bzw. 81 bzw. 91 in die Anschlusshülsen 3, 4, von der betriebsmässigen Aussenseite des Kunststoffbügels 2 gemäss Fig. 6 parallel zum Stirnflansch 12 eingeführten äusseren Anschlussleitungen werden dabei automatisch ebenfalls mit den Innenwandteilen der Anschlusshülsen elektrisch verbunden und mechanisch fixiert, da durch die Kapillarwirkung der Hülsen das flüssige Lötmaterial in den Hülsen bis zu den abisolierten Enden der äusseren Anschlussleitungen hochsteigt.

Fig. 7, 8 zeigt den komplettierten Spulenkörper 2, nachdem dieser nach Herstellung der elektrischen und mechanischen Verbindung zwischen den Wicklungsenden und den äusseren Anschlussleitungen über die Wicklung 6 auf den anderen Stirnflansch des Spulenkörpers 1 zu umgeschwenkt und an diesem durch Rastung fixiert ist.

## Patentansprüche

1. Spulenkörper mit U-förmigem, nach radial aussen geöffneten und axial durch Stirnflansche (11, 12) begrenzten Wickelraum für eine Spule (6) sowie mit einem an dem einen Stirnflansch (11) angeformten Kunststoffbügel (2) mit darin gehalterten einstückigen Anschlussmitteln (3-5) zum Anschluss von äusseren Anschlussleitungen (7-9) einerseits und Wicklungsenden (61-63) der Spule (6) andererseits, wobei in radial durchgehende, gestufte Passöffnungen (21-26) im Kunststoffbügel (2) als Anschlussmittel Anschlusshülsen (3-5) eingesteckt und fixiert sind, um deren aus der betriebsmässigen Innenseite des Kunststoffbügels herausragenden einen Hülsenenden jeweils die Wicklungsenden umschlungen und in deren anderen Hülsenenden von der betriebsmässigen Aussenseite des Kunststoffbügels (2) her abisolierte Enden der äusseren Anschlussleitungen eingesteckt und kontaktiert sind, gekennzeichnet durch folgende Merkmale:
a) die Passöffnungen (21-26) weisen jeweils in der Nähe der betriebsmässigen Aussenseite (29) des Kunststoffbügels (2) eine abgesetzte verringerte lichte Weite auf;
b) die Anschlusshülsen (3 bzw. 4 bzw. 5) sind von der Innenseite (28) des Kunststoffbügels (2) in den ersten Passöffnungsteil (21 bzw. 23 bzw. 25) mit der grösseren lichten Weite bis zum Anschlag an den zweiten Passöffnungsteil (22 bzw. 24 bzw. 26) mit der geringeren lichten Weite eingedrückt;
c) der Kunststoffbügel (2) ist an dem einen Stirnflansch (11) scharnierartig angeformt, derart, dass er einerseits zur Kontaktierung der Anschlusshülsen (3 bzw. 4 bzw. 5) mit den Wicklungsenden (61 bzw. 62 bzw. 63) der Spule (6) seitlich vom dem Wickelraum wegschwenkbar und andererseits über den Wickelraum rückschwenkbar und an dem anderen Stirnflansch (12) festlegbar ist.

2. Spulenkörper nach Anspruch 1, dadurch gekennzeichnet, dass die Anschlusshülsen (3 bzw. 4 bzw. 5) in Längsrichtung geschlitzt sind (Fig. 4).

3. Spulenkörper nach Anspruch 1 oder 2, dadurch gekennzeichnet, dass die Aussenflächen der Anschlusshülsen (3 bzw. 4 bzw. 5) in ihrem in den Kunststoffbügel (2) eingesteckten Bereich mit einer Rasterprägung (33 bzw. 34 bzw. 35) versehen sind (Fig. 4).

4. Spulenkörper nach einem der Ansprüche 1 bis 3, dadurch gekennzeichnet, dass die Anschlusshülsen (3 bzw. 4 bzw. 5) im Bereich ihrer herausragenden einen Hülsenenden auf kreissegmentförmige Resthülsenwandteile (31 bzw. 41 bzw. 51 ) reduziert sind.

5. Spulenkörper nach Anspruch 4, gekennzeichnet durch eine derartige gegenseitige Anordnung von mehreren Anschlusshülsen (3 bzw. 4 bzw. 5) innerhalb eines Kunststoffbügels (2), dass die kreissegmentförmigen Resthülsenwandteile (31 bzw. 41 bzw. 51) mit grösstmöglichem gegenseitigen Abstand zueinander in dem Kunststoffbügel (2) angeordnet sind.

6. Spulenkörper nach einem der Ansprüche 1 bis 5, dadurch gekennzeichnet, dass die in die Anschlusshülsen (3 bzw. 4 bzw. 5) eingesteckten abisolierten Enden (71 bzw. 81 bzw. 91) der äusseren Anschlussleitungen (7 bzw. 8 bzw. 9) sowie die um die freien Enden (31 bzw. 41 bzw. 51) der Anschlusshülsen (3 bzw. 4 bzw. 5) gewickelten Wicklungsenden (61 bzw. 62 bzw. 63) der Spule (6) durch Eintauchen der herausragenden, von den Wicklungsenden (61 bzw. 62 bzw. 63) umschlungenen Hülsenenden (31 bzw. 41 bzw. 51) in ein Tauchlötbad (10) gleichzeitig mit den Anschlusshülsen (3 bzw. 4 bzw. 5) verlötet sind.

## Claims

1. Bobbin having U-shaped winding space for a coil (6), which space is open radially outwards and limited axially by front flanges (11, 12), as well as having a plastic clip (2) pre-formed on the one front flange (11) with connection means (3-5) supported therein in one piece for the purposes of connection of outer connection lines (7-9), on the one hand, and winding ends (61-63) of the coil (6), on the other hand, in which case connection sleeves (3-5) are inserted into stepped fitting openings (21-26), passing through radially, in the plastic clip (2) as connection means and are fixed, the winding ends are, in each case, wrapped around said sleeves' one lot of ends projecting from the operational inside of the plastic clip and bared ends of the outer connection lines are inserted into said sleeves' other ends from the operational outside of the plastic clip (2) and contacted, characterised by the following features:
a) the fitting openings (21-26) have, in each case, close to the operational outside (29) of the plastic clip (2) a set-off reduced inside width;
b) the connection sleeves (3 or 4 or 5) are pressed from the inside (28) of the plastic clip (2) into the first fitting opening part (21 or 23 or 25) with the greater inside width as fas as the stop on the second fitting opening part (22 or 24 or 26) with the smaller inside width;
c) the plastic clip (2) is pre-formed on the one front flange (11) in a hinge-like manner in such a way that it may be swung, on the one hand, for the purposes of contacting the connection sleeves (3 or 4 or 5) with the winding ends (61 or 62 or 63) of the coil (6) laterally away from the winding space and, on the other hand, may be swung back over the winding space and be fixed on the other front flange (12).

2. Bobbin according to claim 1, characterised in that the connection sleeves (3 or 4 or 5) are slotted in the longitudinal direction (Figure 4).

3. Bobbin according to claim 1 or 2, characterised in that the outer surfaces of the connection sleeves (3 or 4 or 5) in their area which is inserted into the plastic clip (2) are provided with a grid embossment (33 or 34 or 35) (Figure 4).

4. Bobbin according to one of the claims 1 to 3, characterised in that the connection sleeves (3 or 4 or 5) in the area of their one lot of projecting sleeve ends are reduced to circular segment-shaped remaining sleeve wall parts (31 or 41 or 51).

5. Bobbin according to claim 4, characterised by such a mutual arrangement of several connection sleeves (3 or 4 or 5) inside a plastic clip (2) that the circular segment-shaped remaining sleeve wall parts (31 or 41 or 51 ) are arranged with the greatest possible mutual spacing in respect of each other in the plastic clip (2).

6. Bobbin according to one of the claims 1 to 5, characterised in that the bared ends (71 or 81 or 91) of the outer connection lines (7 or 8 or 9), which ends are inserted into the connection sleeves (3 or 4 or 5), as well as the winding ends (61 or 62 or 63) of the coil (6) wound about the free ends (31 or 41 of 51) of the connection sleeves (3 or 4 or 5) are soldered, by dipping the projecting sleeve ends (31 or 41 or 51 ) wrapped around by the winding ends (61 or 62 or 63) into a dip-solder bath (10), simultaneously with the connection sleeves (3 or 4 or 5).

## Revendications

1. Corps de bobine avec un espace d'enroulement pour une bobine (6), ayant la forme d'un U, ouvert radialement vers l'extérieur et délimité axialement par des flasques frontaux (11, 12), ainsi qu'avec un étrier (2) en matière plastique, conformé sur un premier flasque frontal ( 11 ) et dans lequel sont maintenus des moyens de branchement (3-5) faits d'un seul tenant et servant au raccordement de conducteurs de branchement (7-9), d'une part et des extrémités (61-63) de l'enroulement de la bobine (6), d'autre part, du type dans lequel sont enfichées et fixées, dans des ouvertures ajustées (21-26), radialement traversantes et étagées, ménagées dans l'étrier en matière plastique (2) et, en tant que moyens de branchement, des douilles de branchement (3-5) autour des premières extrémités de douille qui font saillie sur le côté intérieur, du point de vue du fonctionnement, de l'étrier en matière plastique, sont respectivement enroulées les extrémités des enroulements, et dans les autres ou secondes extrémités de douille sont enfichées et contactées les extrémités dénudées des conducteurs de branchement extérieurs provenant du côté extérieur de l'étrier (2) en matière plastique, caractérisé par les moyens particulier suivants:
a) chacune des ouvertures ajustées (21-26) présente dans le voisinage du côté extérieur (29), du point de vue du fonctionnement, de l'étrier (2) en matière plastique, une largeur intérieure réduite et détalonnée;
b) les douilles de branchement (3 ou 4 ou 5) sont enfoncées, à partir du côté intérieur (28) de l'étrier (2) en matière plastique, dans la première partie de l'ouverture ajustée (21 ou 23 ou 25) à passage intérieur plus grand, jusqu'à venir buter contre la seconde partie de l'ouverture ajustée (22 ou 24 ou 26) de plus faible largeur intérieure;
c) l'étrier (2) en matière plastique est conformé sur le premier flasque fontal (11) à la manière d'une charnière, de façon qu'il puisse être, d'une part, écarté de l'espace d'enroulement, en vue de la réalisation des contacts des douilles de branchement (3 ou 4 ou 5) avec les extrémités (61 ou 62 ou 63) de l'enroulement de la bobine (6), et être, d'autre part, ramené par basculement au-dessus de l'espace d'enroulement et fixé au second flasque frontal (12).

2. Corps de bobine selon la revendication 1, caractérisé par le fait que les douilles de branchement (3 ou 4 ou 5) sont fendues dans le sens longitudinal (figure 4).

3. Corps de bobine selon la revendication 1 ou 2, caractérisé par le fait que les surfaces extérieures des douilles de branchement (3 ou 4 ou 5) sont pourvues, dans leur partie qui est enfoncée dans l'étrier (2) en matière plastique, d'une empreinte tramée (33 ou 34 ou 35) (figure 4). 4. Corps de bobine selon l'une des revendications

1 à 3, caractérisé par le fait que les douilles de branchement (3 ou 4 ou 5) sont réduites, dans la partie de leurs extrémitésde douilles saillantes, à des éléments de parois de douilles (31 ou 41 ou 51 ) ayant la forme de segments de cercle.

5. Corps de bobine selon la revendication 4, caractérisé par une disposition mutuelle telle de plusieurs douilles de branchement (3 ou 4 ou 5) à l'intérieur d'un étrier (2) en matière plastique, que les parties de parois résiduelles des douilles (31 ou 41 ou 51) sont disposées dans l'étrier en matière plastique avec une distance mutuelle aussi grande que possible.

6. Corps de bobine selon l'une des revendications 1 à 5, caractérisé par le fait que les extrémités dénudées (71 ou 81 ou 91) des conducteurs extérieurs de branchement (7 ou 8 ou 9) qui sont dénudées, ainsi que les extrémités de l'enroulement (61 ou 62 ou 63) de la bobine, qui sont enroulées autour des extrémités libres des douilles de branchement (3 ou 4 ou 5) sont soudées en même temps avec les douilles de branchement (3 ou 4 ou 5) en plongeant dans un bain de soudure (10), les extrémités des douilles saillantes (31 ou 41 ou 51) sur lesquelles sont enroulées les extrémités de l'enroulement (61 ou 62 ou 63).
